# FASCICULE DE BREVET EUROPEEN

(11) **EP 0 868 131 B1**
(45) Date de publication et mention de la délivrance du brevet: **22.09.1999**
(21) Numéro de dépôt: 96934918.2
(22) Date de dépôt: 16.10.1996
(51) Int. Cl.: A47B 69/00, G08B 13/14

(54) **DISPOSITIFS DETECTEURS DE PRESENCE D'OBJET DANS UNE ENCEINTE DE STOCKAGE, NOTAMMENT UN MINI-BAR, ET SYSTEME DE TELECOLLECTE ASSOCIE**
VORRICHTUNG ZUM FÜHLEN DER ANWESENHEIT EINES OBJEKTES IN EINEM AUFBEWAHRFACH, INSBESONDERE EINER MINIBAR UND FERNDATENERFASSUNGSSYSTEM HIERFÜR
DEVICES FOR SENSING THE PRESENCE OF AN OBJECT IN A STORAGE COMPARTMENT, PARTICULARLY A MINIBAR, AND REMOTE DATA COLLECTION SYSTEM THEREFOR

(30) Priorité: 17.10.1995 FR 9512615
(43) Date de publication de la demande: 07.10.1998
(73) Titulaire: Bec Etudes Commercialisations, 28000 Chartres (FR)
(72) Inventeur: GATTI, Georges, René, F-95240 Cormeilles-en-Parisis (FR)
(74) Mandataire: Pontet, Bernard
(86) Numéro de dépôt international: FR9601612
(87) Numéro de publication internationale: WO9714335

(56) Documents cités:
- DE-A- 4 240 623
- US-A- 4 293 852
- US-A- 4 573 041

## Description

La présente invention concerne des dispositifs détecteurs de présence d'objet dans une enceinte de stockage, notamment un mini-bar. Elle vise également un système de télécollecte de données issues de ces dispositifs de détection.

Les exploitants d'hôtels sont particulièrement sensibilisés aux problèmes croissants liés à la gestion des parcs de mini-bars. Ils rencontrent à la fois des difficultés pour réaliser des facturations correctes des consommations qui sont bien souvent établies sur la base de données de consommation erronées fournies par les clients eux-mêmes à l'issue de leur séjour ou relevées par des employés, et des difficultés pour gérer efficacement un réapprovisionnement quotidien de ces mini-bars. Par ailleurs, ils souhaitent pouvoir moduler les prix des consommations prélevées dans les mini-bars en fonction du type de client et d'événements particuliers.

On connaît déjà, par exemple par le DE-A-42 40 623, des systèmes de détection d'objet destiné à la gestion de mini-bars, mettant en oeuvre des détecteurs de présence.

On connaît aussi des modèles de mini-bar équipés de dispositifs détecteurs de présence d'objet à palpeur, qui présentent cependant l'inconvénient d'être sensibles aux chocs et d'inclure des pièces mécaniques pour réaliser des contacteurs qui à la longue peuvent se détériorer. Il existe aussi des dispositifs détecteurs à infrarouge qui présentent l'inconvénient d'avoir une réponse de détection parfois sensible aux caractéristiques externes de l'objet à détecter, notamment la couleur de leur emballage, et de mettre en oeuvre des liaisons par fibres optiques qui rencontrent à la longue des problèmes de fiabilité de connexions.

On connaît par le US-4 293 852 un système d'alarme permettant de détecter le retrait d'un article dans un magasin, qui met en oeuvre des modules de détection capacitive agencés pour détecter une variation de capacité entre des électrodes disposées à proximité d'un emplacement attribué à un article. Ce système d'alarme n'a pas été conçu pour fournir des informations concernant des modifications de caractéristiques d'un objet donné, mais seulement pour en détecter l'absence ou la présence.

Les dispositifs actuels présentent en commun l'inconvénient de ne fournir que des informations de présence ou d'absence d'objet, et ne permettent donc pas d'effectuer une véritable gestion à la fois quantitative qualitative des enceintes de stockage et en particulier des mini-bars.

Le but de l'invention est de remédier à ces inconvénients en proposant un dispositif détecteur de présence d'objet dans une enceinte de stockage, notamment un mini-bar, qui fournisse plus d'information que les seules informations de présence ou d'absence d'objet, tout en étant plus solide, moins sensible à l'environnement extérieur et d'un coût inférieur à celui des dispositifs de détection proposés actuellement.

Ce dispositif détecteur de présence d'objet dans une enceinte de stockage comprend un ensemble de modules de détection capacitive comportant chacun deux électrodes disposées à proximité d'un support prévu pour recevoir un objet et un circuit oscillant incluant la capacité entre ces deux électrodes, et des moyens de traitement électronique coopérant avec chaque module de détection capacitive pour délivrer des signaux de détection indicatifs de la présence ou de l'absence d'objets sur chacun desdits supports.

Suivant l'invention, les moyens de traitement électronique coopèrent en outre avec chaque module de détection capacitive pour fournir une signature capacitive des objets présents dans l'enceinte de stockage, cette signature capacitive comprenant des informations indicatives d'une modification des charactéristiques géométriques et/ou volumiques dudit objet.

Ainsi, grâce à la détection de la signature capacitive d'objets présents dans une enceinte de stockage, il devient possible de déterminer, outre leur présence, leur identification et ainsi contribuer à une meilleure gestion des stocks. Il faut noter que la notion de signature capacitive englobe toute information et mesure liées au comportement capacitif d'un objet, que ce soit en régime permanent (capacités différentes mesurées en présence ou en absence d'un objet) ou en régime dynamique (lois de variation de la capacité lors du prélèvement ou de la dépose d'un objet).

Dans un mode de réalisation préféré d'un dispositif détecteur selon l'invention, les deux électrodes de chaque module de détection capacitive présentent une géométrie conçue pour conserver une variation limitée et sensiblement linéaire de la capacité détectée lorsqu'un objet est déplacé sur ledit module de détection capacitive. En outre, cette géométrie permet de détecter des objets de taille variable, notamment des objets ayant une surface de contact plus petite que la surface de support des modules capacitifs.

En particulier, on peut prévoir une configuration dans laquelle chaque module de détection capacitive comprend;
- une première électrode comportant une couronne conductrice extérieure, et à l'intérieur de cette couronne, au moins un premier et un troisième secteurs intérieurs conducteurs reliés électriquement à ladite couronne conductrice extérieure, et
- une seconde électrode comprenant, à l'intérieur de la couronne conductrice extérieure, un second et un quatrième secteurs intérieurs conducteurs reliés électriquement l'un à l'autre.

De plus, les modules de détection capacitive et les moyens de traitement électronique sont de préférence inclus dans une structure étanche comportant des moyens de connexion prévus pour coopérer avec des moyens externes de connexion en vue de transmettre les signaux de détection.

Ce mode de réalisation permet un nettoyage aisé des dispositifs détecteurs qui sont généralement soumis à des souillures liquides fréquentes.

Dans une première forme de réalisation correspondant au cas du stockage de bouteilles et de conteneurs cylindriques du type canette, le dispositif détecteur comprend en outre sur sa face supérieure des évidements agencés comme supports pour recevoir des objets.

Il est avantageusement prévu qu'une couche mince isolante soit ménagée entre les électrodes et le fond des évidements. Cette couche isolante est naturellement présente lorsque les modules de détection capacitive sont inclus dans une structure étanche réalisée par exemple en résine.

Habituellement, ces évidements sont de forme sensiblement cylindrique, mais ils pourraient en fait présenter des formes quelconques adaptées à des formes particulières d'objet, par exemple carrées ou plus généralement polygonales, ou encore elliptiques ou oblongues.

Dans une mise en oeuvre préférée de la présente invention, un dispositif détecteur est agencé sous la forme d'une tablette étanche amovible prévue pour être insérée à la place d'une clayette dans un réfrigérateur, notamment un mini-bar.

Cette forme de réalisation présente l'avantage de pouvoir équiper les réfrigérateurs existants, et plus particulièrement les mini-bars, en offrant des possibilités de substituer ces tablettes aux clayettes existantes disposés dans le corps principal du réfrigérateur.

Dans ce cas, les moyens de connexion sont disposés sur une tranche arrière de cette tablette de sorte que, lorsque ladite tablette est insérée, ces moyens de connexion viennent s'interconnecter avec des moyens externes de connexion disposés de façon appropriée sur le fond dudit réfrigérateur.

Dans une seconde forme de réalisation, correspondant à un équipement des intérieurs de portes de réfrigérateurs et plus particulièrement de mini-bars, le dispositif détecteur selon l'invention est prévu pour être disposé contre une face inférieure d'un support d'objets comprenant plusieurs compartiments, chaque module de détection capacitive étant associé à l'un des compartiments.

Mais on peut également prévoir un dispositif détecteur sous une forme permettant de recevoir directement un objet sur sa face supérieure, une couche isolante étant ménagée entre les électrodes de chaque module capacitif et ladite face supérieure.

Les moyens de traitement électronique peuvent être réalisés à partir de techniques connues et peuvent avantageusement intégrer un circuit ASIC pour le traitement et le conditionnement des signaux issus des modules capacitifs. De plus, on peut avantageusement prévoir que les moyens de traitement électronique soient agencés pour appliquer des règles de logique floue pour traiter des variations de fréquence et produire une signature capacitive des objets détectés.

Dans un mode de fabrication particulièrement avantageux d'un dispositif détecteur selon l'invention, les modules de détection capacitive et les moyens de traitement électronique sont inclus dans une résine. Ceci garantit une parfaite étanchéité et une totale immunité à toute agression mécanique ou chimique.

Suivant un autre aspect de l'invention, il est proposé un système de télécollecte de données délivrées par des dispositifs détecteurs selon l'invention implantés dans un ensemble d'enceintes de stockage, comprenant:
- au niveau de chaque enceinte de stockage, des moyens pour transmettre sur un réseau de communication les données de détection délivrés par chaque dispositif détecteur,
- des moyens pour collecter des données transmises sur le réseau de communication, et
- au niveau d'un site central de gestion, des moyens pour traiter les données collectées.

Le réseau de communication utilisé pour la transmission des données de détection peut être le réseau électrique, les données étant alors transmises par la technique des courants porteurs, un réseau téléphonique, ou encore un réseau hertzien avec ou sans support coaxial.. Ce mode de transmission est particulièrement avantageux et économique puisqu'il ne nécessite aucun câblage supplémentaire.

Les dispositifs détecteurs et le système de télécollecte selon l'invention peuvent être avantageusement appliqués à la gestion à distance de mini-bars au sein d'un hôtel.

On peut également prévoir derrière chaque mini-bar un boîtier électronique gérant l'ensemble des opérations sur ce mini-bar, en particulièrement la transmission des données de détection et le contrôle de la porte du mini-bar. En particulier, on peut prévoir une serrure électromagnétique de chaque mini-bar, permettant de contrôler l'ouverture et la fermeture de la porte.

D'autres particularités et avantages de l'invention apparaîtront encore dans la description ci-après. Aux dessins annexés donnés à titre d'exemples non limitatifs:
- la figure 1A représente un dispositif de détection selon l'invention, sous forme d'une tablette;
- la figure 1B représente une forme particulière de réalisation d'un module capacitif;
- la figure 1C illustre le cas d'un objet à détecter déplacé par rapport au centre d'un module capacitif;
- la figure 2 est une vue en coupe d'une première forme de réalisation d'un module capacitif associé à un support évidé;
- la figure 3 est une vue en coupe d'une seconde forme de réalisation d'un module capacitif inclus dans une résine;
- la figure 4 est une vue partielle d'un mini-bar pourvu de dispositifs détecteurs selon l'invention;
- la figure 5 est un schéma simplifié d'une unité de traitement électronique associée à un module capacitif; et
- la figure 6 est un schéma synoptique d'un système de télécollecte selon l'invention.

On va maintenant décrire des exemples de réalisation d'un dispositif détecteur selon l'invention, en référence aux figures précitées. Dans la description qui suit, des éléments semblables dans les différents exemples de réalisation présentent des références identiques.

Dans un premier exemple de réalisation d'un dispositif détecteur selon l'invention, le dispositif détecteur 1 se présente sous la forme d'une tablette comprenant par exemple dix modules de détection capacitive 3 et incluant l'ensemble de l'électronique de traitement, comme l'illustre la figure 1A. Cette tablette présente des dimensions extérieures permettant son insertion dans un mini-bar standard en la substituant à une clayette.

Le dispositif détecteur 1 comprend, en référence à la figure 1, une face supérieure 2, réalisée par exemple en époxy, comportant des évidements 14 de forme circulaire prévus pour recevoir sur leur fond 15 la base des bouteilles, canettes et mignonnettes. Les modules capacitifs 3 pourvus chacun d'une paire d'électrodes 5, 6 séparés par un espace inter-électrode 7, sont disposés au fond des évidements 14.

Les circuits électroniques d'oscillation et de traitement sont intégrés au sein de la tablette qui est pourvue d'un connecteur 4 disposé de préférence au niveau d'une tranche arrière 16 de la tablette. On peut autrement prévoir de munir la tablette d'une sortie à fil pourvue en extrémité d'un connecteur.

A titre d'exemple non limitatif, chaque module capacitif peut présenter la structure représentée en figure 1B. Une première électrode ou armature 6 est constituée d'une couronne circulaire conductrice extérieure 6a et de deux secteurs angulaires conducteurs 6b, 6c situés à l'intérieur de la couronne 6a et reliés électriquement à celle-ci par des ponts conducteurs 6d, 6e. La seconde électrode ou armature 5 est constituée de deux autres secteurs angulaires conducteurs 5a, 5b situés à l'intérieur de la couronne 6a et reliés électriquement l'un à l'autre par un pont conducteur 5c. La couronne 6a et les quatre secteurs angulaires 6b, 6c; 5a, 5b sont séparés les uns des autres par un espace inter-électrode isolant 7. Cette géométrie particulière a permis d'obtenir une variation sensiblement linéaire et limité de la capacité en fonction du déplacement d'un objet 10 par rapport à une position centrale sur le module capacitif 3, lorsqu'on rencontre une situation telle que celle illustrée par la figure 1C. Le fait de pouvoir obtenir une variation sensiblement linéaire de la capacité détectée est essentiel pour permettre de façon satisfaisante et reproductible une identification d'un objet détecté. En outre, avec la géométrie proposée, on obtient une symétrisation du module capacitif, la capacité mesurée ne dépendant plus de la position angulaire relative de l'objet par rapport au module.

Par ailleurs, on peut envisager de nombreuses variantes géométriques, notamment avec un nombre de secteurs conducteurs supérieur à 4 ou une forme autre que circulaire, par exemple elliptique ou toute autre forme.

Un mode très simple de réalisation d'un module capacitif présentant la géométrie précitée consiste à graver une plaque de circuit imprimée soit par un procédé chimique, soit par fraisage.

Dans la première forme de réalisation illustrée par la figure 2 qui est une vue en coupe selon AA de la tablette représentée en figure 1, le dispositif détecteur 1 comprend, sous la face supérieure 2, un film protecteur non conducteur 9, des électrodes 5, 6 de très faible épaisseur séparées par un espace inter-électrode diélectrique 7, une plaque support 11 isolante sur la face supérieure de laquelle sont disposées les paires d'électrodes 5, 6 et sur la face inférieure de laquelle sont placés des circuits électroniques d'oscillation 8 associés à chaque module de détection capacitive 3, et une plaque inférieure 12, réalisée également en époxy. Les électrodes 5, 6 présentent de préférence une géométrie procurant une variation linéaire de la capacité détectée en cas de déplacement d'un objet, et sont séparées par l'espace inter-électrode isolant 7. La vue en coupe fait ainsi apparaître la couronne conductrice extérieure 6a et les deux secteurs angulaires 6b, 6c de la première électrode 6, le pont conducteur 5c qui relie les deux secteurs angulaires (non visibles) de la seconde électrode 5, et des tronçons de l'espace inter-électrode 7.

Dans une autre forme de réalisation illustrée en figure 3, les électrodes, la plaque support de circuit 31 et les circuits électroniques 8 sont inclus dans une résine 32 de telle sorte qu'une mince couche isolante sépare la face supérieure 39 du module de détection capacitive des deux électrodes 35, 36. N'apparaissent dans la vue en coupe de la figure 3, que la couronne extérieure 36a et les deux secteurs angulaires 36b, 36c de la première électrode 36, le pont conducteur 35c reliant les deux secteurs angulaires (non visibles) de la seconde électrode, et plusieurs tronçons de l'espace inter-électrode 37.

Des tablettes électroniques 1, 100 telles que celles qui viennent d'être décrites sont particulièrement adaptées pour être insérées dans un mini-bar 40 à la place des clayettes habituelles, comme l'illustre la figure 4. on peut également prévoir des dispositifs détecteurs 41, 47 selon l'invention conçus pour être placés contre la face inférieure de supports d'objet 42, 48 existant dans la face intérieure de la porte 45 du mini-bar 40. Ces supports d'objet sont généralement organisés en plusieurs compartiments 43, 49 recevant des objets 44, par exemple des mignonnettes. Les détecteurs 41, 47 comprennent autant de modules capacitifs que de compartiments.

L'électronique d'oscillation et de traitement 50 incluse dans un dispositif détecteur selon l'invention peut être réalisée de nombreuses façons en mettant en oeuvre des techniques bien connues de l'homme du métier. On privilégiera de préférence des solutions techniques très rustiques puisqu'il s'agit uniquement de détections en tout ou rien et non de mesures de capacité. A titre d'exemple non limitatif représenté en figure 5, l'électronique d'oscillation 54 peut être réalisée à partir d'une porte NON ET 52 à deux entrées: une première entrée 56 reçoit un signal d'oscillation issu d'un circuit de traitement 51 commun à l'ensemble des modules capacitifs d'une tablette; la seconde entrée est reliée d'une part à la sortie 58 de la porte logique NON ET 52 à travers une résistance 55, et d'autre part, à l'une 5 des deux électrodes du module capacitif, l'autre électrode 6 étant reliée à la masse. La capacité 53 entre les deux électrodes 5, 6 est ainsi incluse dans un circuit oscillant dont la fréquence d'oscillation va dépendre de la valeur de cette capacité qui varie en fonction de la présence ou de l'absence d'un objet au voisinage de l'espace inter-électrode.

A titre d'exemple expérimental relevé sur un module détecteur capacitif, on peut observer une fréquence d'oscillation de l'ordre de 1,4 MHz en l'absence d'objet, cette fréquence d'oscillation chutant jusqu'à environ 0,4 Mhz en présence d'une canette en aluminium sur le module capacitif. Les capacités mesurées peuvent varier par exemple de 4 pF à 16 pF et les fréquences de 1 MHz à 60 kHz. Le circuit de traitement 51, qui peut être avantageusement réalisé sous la forme d'un circuit ASIC éventuellement protégé contre la recopie, reçoit les signaux de sortie de chaque circuit oscillant associé à chaque module, assure la détection d'une variation éventuelle de fréquence d'oscillation, ainsi que la transmission des données de détection à l'extérieur de la tablette via le connecteur 4, vers un site central de traitement.

Le circuit de traitement peut avantageusement inclure un système à microprocesseur programmé pour appliquer les règles fondamentales de la logique floue. Ceci permet notamment de maîtriser des influences parasites telles que de la condensation sur les modules capacitifs ou des effets de main de l'opérateur.

La transmission de données peut être réalisée de plusieurs façons au sein d'un système de télécollecte de données. Par exemple, un mode de réalisation particulièrement avantageux consiste à utiliser le réseau électrique de l'hôtel en mettant en oeuvre la technique classique de transmission par courants porteurs, comme l'illustre la figure 6 représentant un système de télécollecte S. Chaque mini-bar 40, 400 comprend un dispositif électronique 60 pour injecter les données de détection sur le réseau électrique 63 sous la forme de courants porteurs au niveau du module d'alimentation électrique 61 dudit mini-bar. Un dispositif centralisateur 64 est prévu pour un groupe de chambres en vue de recevoir et collecter les données de détection injectées sur le réseau électrique 63, et de transmettre ces données collectées via une liaison série 65, par exemple une liaison 4 fils de type RS422, à un poste de gestion du système mini-bar 66, par exemple un micro-ordinateur, sur un site central de gestion 69 comprenant des moyens informatiques 68 de gestion de l'hôtel. Le poste de gestion mini-bar 66 est de préférence connecté aux moyens informatiques de gestion 68 en vue d'échanger des informations utiles, telles que des informations d'enregistrement, de consommation, de facturation, etc...

Mais on peut également prévoir d'autres modes de transmission que le mode de transmission par courants porteurs qui vient d'être décrit. On peut par exemple utiliser le réseau téléphonique intérieur de l'hôtel, ou encore un réseau câblé, par exemple un réseau interne multimédia. On peut également utiliser un réseau hertzien avec ou sans support coaxial, et d'une manière générale tout type de réseau de communication.

Quel que soit le mode de transmission envisagé, lorsqu'un client prélève un produit dans le mini-bar, le dispositif détecteur correspondant délivre un signal de détection d'absence qui est transmis au poste d'exploitation. La facturation intervient dans deux situations: après fermeture de la porte, ou après un délai de temporisation déterminé par l'exploitant de l'hôtel. Lorsque le client repose le produit à sa place sans fermer la porte avant l'expiration de ce délai, la facturation n'est pas effectuée.

Bien sûr, l'invention n'est pas limitée aux exemples qui viennent d'être décrits et de nombreux aménagements peuvent être apportés à ces exemples sans sortir du cadre de l'invention. Ainsi, la structure des dispositifs détecteurs selon l'invention en fonction de la forme et de l'organisation interne des mini-bars. Les matériaux constituant ces dispositifs détecteurs peuvent également varier selon les conditions d'exploitation et des considérations de coût. L'électronique d'oscillation et de traitement peut être conçue de bien d'autres façons sans sortir du cadre de la présente invention. La géométrie des électrodes des modules capacitif peut également être modifiée en fonction de contraintes spécifiques liées à la nature des objets à détecter.

## Revendications

1. Dispositif (1, 100) détecteur de présence d'objet dans une enceinte de stockage (40, 400), comprenant un ensemble de modules de détection capacitive (3) comportant chacun deux électrodes (5, 6; 75, 76) disposées à proximité d'un support (9, 39, 42) prévu pour recevoir un objet (10, 44) et un circuit oscillant (54) incluant la capacité (53, 70) entre ces deux électrodes (5, 6; 75, 76), et des moyens de traitement électronique (51) coopérant avec chaque module de détection capacitive pour délivrer des signaux de détection indicatifs de la présence ou de l'absence d'objets sur chacun desdits supports (9, 39, 42), caractérisé en ce que les moyens de traitement électronique (51) coopèrent en outre avec chaque module de détection capacitive pour fournir une signature capacitive des objets présents dans l'enceinte de stockage, cette signature capacitive comprenant des informations indicatives d'une modification des caractéristiques géométriques et/ou volumiques dudit objet.

2. Dispositif détecteur (1) selon la revendication 1, caractérisé en ce que les deux électrodes (5, 6) de chaque module de détection capacitive (3) présentent une géométrie conçue pour conserver une variation limitée et sensiblement linéaire de la capacité détectée lorsqu'un objet est déplacé sur ledit module de détection capacitive.

3. Dispositif détecteur (1) selon la revendication 2, caractérisé en ce que chaque module de détection capacitive est agencé pour procurer une symétrisation dudit module de sorte que la capacité détectée ne dépend pas de la position angulaire relative de l'objet par rapport au module.

4. Dispositif détecteur (1) selon l'une des revendications 2 ou 3, caractérisé en ce que chaque module de détection capacitive (3) comprend:
- une première électrode (6) comportant une couronne conductrice extérieure (6a), et à l'intérieur de cette couronne (6a), au moins un premier et un troisième secteurs intérieurs conducteurs (6b, 6c) reliés électriquement à ladite couronne conductrice extérieure (6a), et
- une seconde électrode (5) comprenant, à l'intérieur de la couronne conductrice extérieure (6a), un second et un quatrième secteurs intérieurs conducteurs (5a, 5b) reliée électriquement l'un à l'autre.

5. Dispositif détecteur (1) selon l'une quelconque des revendications précédentes, caractérisé en ce que les modules de détection capacitive (3) et les moyens de traitement électronique (51) sont inclus dans une structure étanche (13) comportant des moyens de connexion (4) prévus pour coopérer avec des moyens externes de connexion en vue de transmettre les signaux de détection.

6. Dispositif détecteur (1) selon l'une quelconque des revendications précédentes, caractérisé en ce qu'il comprend en outre sur sa face supérieure (2) des évidements (14) comme supports pour recevoir des objets.

7. Dispositif détecteur (1) selon la revendication 6, caractérisé en ce qu'une couche mince isolante (9) est ménagée entre les électrodes (5, 6) et le fond (15) des évidements (14).

8. Dispositif détecteur (1) selon l'une des revendications 6 ou 7, caractérisé en ce que ces évidements (14) sont de forme sensiblement cylindrique.

9. Dispositif détecteur (1, 100) selon l'une quelconque des revendications précédentes, caractérisé en ce qu'il est agencé sous la forme d'une tablette étanche amovible prévue pour être insérée à la place d'une clayette dans un réfrigérateur, notamment un mini-bar (40).

10. Dispositif détecteur (1) selon la revendication 9, caractérisé en ce que les moyens de connexion (4) sont disposés sur une tranche arrière (16) de cette tablette de sorte que, lorsque ladite tablette est insérée, ces moyens de connexion viennent s'interconnecter avec des moyens externes de connexion disposés de façon appropriée sur le fond dudit réfrigérateur.

11. Dispositif détecteur (41) selon l'une quelconque des revendications 1 à 4, caractérisé en ce qu'il est prévu pour être disposé contre une face inférieure d'un support d'objet (42) comprenant plusieurs compartiments (45), chaque module de détection capacitive étant associé à l'un des compartiments (45).

12. Dispositif détecteur selon l'une quelconque des revendications 1 à 4, caractérisé en ce que sa face supérieure (39) est agencée pour servir de support d'objet, une couche isolante (30) étant ménagée entre les électrodes (35, 36) et ladite face supérieure (39).

13. Dispositif détecteur (1) selon l'une quelconque des revendications précédentes, caractérisé en ce que les moyens de traitement électronique (50) comprennent un circuit ASIC (51).

14. Dispositif détecteur selon l'une quelconque des revendications précédentes, caractérisé en ce que les moyens de traitement électronique sont agencés pour appliquer des règles de logique floue en vue de traiter des variations de fréquence et produire une signature capacitive des objets détectés.

15. Dispositif détecteur selon l'une quelconque des revendications précédentes, caractérisé en ce que les modules de détection capacitive et les moyens de traitement électronique sont inclus dans une résine.

16. Système de télécollecte (S) de données délivrées par des dispositifs détecteurs (1) selon l'une quelconque des revendications précédentes implantés dans un ensemble d'enceintes de stockage (40, 400), comprenant;
- au niveau de chaque enceinte de stockage (40, 400), des moyens (60) pour transmettre sur un réseau de communication (63) les données de détection délivrés par chaque dispositif détecteur (1),
- des moyens (64) pour collecter des données transmises sur le réseau de communication (63), et
- au niveau d'un site central de gestion (69), des moyens (66) pour traiter les données collectées.

17. Système de télécollecte (S) selon la revendication 16, caractérisé en ce que le réseau de communication utilisé comprend le réseau électrique (63), les données étant transmises par la technique des courants porteurs.

18. Système de télécollecte selon la revendication 16, caractérisé en ce que le réseau de communication utilisé comprend un réseau téléphonique.

19. système de télécollecte selon la revendication 16, caractérisé en ce que le réseau de communication utilisé comprend un réseau hertzien.

20. Application des dispositifs détecteurs et du système de télécollecte selon l'une des revendications précédentes à la gestion à distance de mini-bars au sein d'un hôtel.

## Claims

1. Device (1, 100) for sensing the presence of an object in a storage compartment (40, 400) comprising a set of capacitive sensor modules (3) each comprising two electrodes (5, 6; 75, 76) located close to a support (9, 39, 42) intended to house an object (10, 44) and an oscillating circuit (54) including the capacitance (53, 70) between these two electrodes (5, 6; 75, 76), and electronic processing means (51) cooperating with each capacitive sensor module to emit sensor signals indicating the presence or absence of objects on each of the said supports (9, 39, 42), characterized in that the electronic processing means (51) also cooperate with each capacitive sensor module in order to supply a capacitive signature of the objects present in the storage compartment, this capacitive signature comprising information indicating a modification of the geometric and/or volumetric characteristics of said object.

2. Sensor device (1) according to claim 1, characterized in that the two electrodes (5, 6) of each capacitive sensor module (3) have a geometry designed to keep a limited and substantially linear variation of the capacitance detected when an object is moved on said capacitive sensor module.

3. Sensor device (1) according to claim 2, characterized in that each capacitive sensor module is arranged in order to provide symmetrization of said module such that the capacitance detected does not depend on the relative angular position of the object with respect to the module.

4. Sensor device (1) according to one of claims 2 or 3, characterized in that each capacitive sensor module (3) comprises;
- a first electrode (6) comprising an external conductive ring (6a) and, inside this ring (6a), at least a first and a third conductive internal sector (6b, 6c) connected electrically to said external conductive ring (6a), and
- a second electrode (5) comprising, inside said external conductive ring (6a), a second and fourth conductive internal sector (5a, 5b) electrically connected to each other.

5. Sensor device (1) according to any one of the previous claims, characterized in that the capacitive sensor modules (3) and the electronic processing means (51) are included in a watertight structure (13) comprising connection means (4) intended for cooperation with external connection means for the purpose of transmitting the sensor signals.

6. Sensor device (1) according to any one of the previous claims, characterized in that it further comprises on its upper surface (2) recesses (14) as supports for housing objects.

7. Sensor device (1) according to claim 6, characterized in that a thin insulating layer (9) is arranged between the electrodes (5, 6) and the bottom (15) of the recesses (14).

8. Sensor device (1) according to one of claims 6 or 7, characterized in that these recesses (14) are of a substantially cylindrical shape.

9. Sensor device (1, 100) according to any one of the previous claims, characterized in that it is arranged in the form of a removable watertight tray intended to be inserted in the place of a shelf in a refrigerator, in particular a minibar (40).

10. Sensor device (1) according to claim 9, characterized in that the connection means (4) are arranged on a rear portion (16) of this tray in such a manner that, when said tray is inserted, these connection means come into contact with external connection means arranged appropriately at the back of the refrigerator.

11. Sensor device (41) according to any one of claims 1 to 4, characterized in that it is intended to be arranged against an internal surface of a support (42) for objects containing several compartments (45), each capacitive sensor module being associated with one of the compartments (45).

12. Sensor device according to any one of claims 1 to 4, characterized in that its upper surface (39) is arranged to serve as an object holder, with an insulating layer (30) provided between the electrodes (35, 36) and said upper surface (39).

13. Sensor device (1) according to any one of the previous claims, characterized in that the electronic processing means (50) comprise an ASIC circuit (51).

14. Sensor device according to any one of the previous claims, characterized in that the electronic processing means are arranged to apply fuzzy logic rules to process frequency variations and to produce a capacitive signature of detected objects.

15. Sensor device according to any one of the previous claims, characterized in that the capacitive sensor modules and the electronic processing means are included in a resin.

16. System (S) for the remote collection of data emitted by sensor devices (1) according to any one of the previous claims located in a set of storage compartments (40, 400), comprising:
- at the level of each storage compartment (40, 400), means (60) for transmitting over a communications network (63) the sensor data emitted by each sensor device (1),
- means (64) for collecting the data transmitted over the communications network (63), and
- at the level of a central management site (69), means (66) for processing the collected data.

17. Remote collection system (S) according to claim 16, characterized in that the communications network used comprises the mains electricity network (63), the data being transmitted using the carrier current technique.

18. Remote collection system according to claim 16, characterized in that the communications network used comprises a telephone network.

19. Remote collection system according to claim 16, characterized in that the communications network used comprises a radio network.

20. Use of the sensor devices and the remote collection system according to one of the previous claims for the remote management of minibars in a hotel.

## Patentansprüche

1. Vorrichtung (1, 100) zum Detektieren der Anwesenheit eines Objektes in einem Lagerraum (40, 400), mit einer Anordnung von kapazitiven Detektionsmodulen (3), die jeweils zwei in der Nähe eines Trägers (9, 39, 42) zur Aufnahme eines Objektes (10, 44) angeordnete Elektroden (5, 6; 75, 76) und einen Oszillatorkreis (54) mit einer Kapazität (53, 70) zwischen den beiden Elektroden (5, 6; 75, 76) aufweisen, und mit einer elektronischen Verarbeitungseinrichtung (51), die mit jedem kapazitiven Detektionsmodul zur Abgabe von die Anwesenheit oder Abwesenheit der Objekte auf jedem der Träger (9, 35, 42) anzeigenden Detektionssignalen zusammenwirken, dadurch gekennzeichnet, daß die elektronische Verarbeitungseinrichtung (51) ferner mit jedem kapazitiven Detektionsmodul zur Erstellung einer kapazitiven Signatur der im Lagerraum vorhandenen Objekte zusammenwirkt, wobei die kapazitive Signatur Informationen enthält, die eine Modifikation der geometrischen und/oder Volumencharakteristiken des Objekts anzeigen.

2. Detektionsvorrichtung (1) nach Anspruch 1, dadurch gekennzeichnet, daß die beiden Elektroden (5, 6) jedes kapazitiven Detektionsmoduls (3) eine Geometrie aufweisen, die zum Erhalten einer begrenzten und im wesentlichen linearen Änderung der detektierten Kapazität vorgesehen ist, wenn das Objekt auf dem kapazitiven Detektionsmodul verschoben wird.

3. Detektionsvorrichtung (1) nach Anspruch 2, dadurch gekennzeichnet, daß jedes kapazitive Detektionsmodul ausgebildet ist, eine Symmetriesierung des Moduls derart zu gewährleisten, daß die detektierte Kapazität nicht von der relativen Winkelposition des Objekts zum Modul abhängt.

4. Detektionsvorrichtung (1) nach einem der Ansprüche 2 oder 3, dadurch gekennzeichnet, daß jedes kapazitive Detektionsmodul (3) aufweist:
- eine erste Elektrode (6), die einen äußeren leitenden Ring (6a) und im Innern des Rings (6a) wenigstens einen ersten und einen dritten leitenden Innensektar (6b, 6c) aufweist, der elektrisch mit dem äußeren leitenden Ring (6a) verbunden ist, und
- eine zweite Elektrode (5), die im Innern des äußeren leitenden Rings (6a) einen zweiten und einen vierten leitenden Innensektor (5a, 5b), die elektrisch miteinander verbunden sind, aufweist.

5. Detektionsvorrichtung (1) nach einem der vorstehenden Ansprüche, dadurch gekennzeichnet, daß das kapazitive Detektionsmodul (3) und die elektronische Verarbeitungseinrichtung (51) in einem dichten Aufbau (13) untergebracht sind, der Anschlußmittel (4) zum Zusammenwirken mit äußeren Anschlußmitteln zur Übertragung von Detektionssignalen aufweist.

6. Detektionsvorrichtung (1) nach einem der vorstehenden Ansprüche, dadurch gekennzeichnet, daß sie ferner auf ihrer oberen Fläche (2) Ausnehmungen (14) als Träger zur Aufnahme der Objekte aufweist.

7. Detektionsvorrichtung (1) nach Anspruch 6, dadurch gekennzeichnet, daß eine dünne Isolationsschicht (9) zwischen den Elektroden (5, 6) und dem Boden (15) der Ausnehmungen (14) angeordnet ist.

8. Detektionsvorrichtung (1) nach einem der Ansprüche 6 oder 7, dadurch gekennzeichnet, daß die Ausnehmungen (14) im wesentlichen eine zylindrische Form aufweisen.

9. Detektionsvorrichtung (1, 100) nach einem der vorstehenden Ansprüche, dadurch gekennzeichnet, daß sie in Form einer herausnehmbaren dichten Platte ausgebildet ist, die zum Einsatz in einen Kühlschrank, insbesondere eine Minibar (40), an der Stelle eines Kühlschrankgitters vorgesehen ist.

10. Detektionsvorrichtung (1) nach Anspruch 9, dadurch gekennzeichnet, daß die Verbindungsmittel (4) auf einem hinteren Abschnitt (16) der Platte derart angeordnet sind, daß beim Einschieben der Platte die Verbindungsmittel eine Verbindung mit externen Verbindungsmitteln herstellen, die in geeigneter Weise auf der Rückwand des Kühlschranks angeordnet sind.

11. Detektionsvorrichtung (41) nach einem der Ansprüche 1 bis 4, dadurch gekennzeichnet, daß sie zur Anordnung gegen eine Unterseite eines Objektträgers (42) mit mehreren Abteilungen (45) vorgesehen ist, wobei jedes kapazitive Detektionsmodul einer der Abteilungen (45) zugeordnet ist.

12. Detektionsvorrichtung nach einem der Ansprüche 1 bis 4, dadurch gekennzeichnet, daß ihre obere Fläche (39) zum Tragen des Objekts ausgebildet ist und daß eine Isolationsschicht (30) zwischen den Elektroden (35, 36) und der oberen Fläche (39) angeordnet ist.

13. Detektionsvorrichtung (1) nach einem der vorstehenden Ansprüche, dadurch gekennzeichnet, daß die elektronische Verarbeitungseinrichtung (50) einen ASIC-Schaltkreis (51) aufweist.

14. Detektionsvorrichtung nach einem der vorstehenden Ansprüche, dadurch gekennzeichnet, daß die elektronische Verarbeitungseinrichtung zur Anwendung der Regeln der Fuzzy-Logik zur Verarbeitung von Frequenzänderungen und zur Erzeugung einer kapazitiven Signatur der detektierten Objekte ausgebildet ist.

15. Detektionsvorrichtung nach einem der vorstehenden Ansprüche, dadurch gekennzeichnet, daß die kapazitiven Detektionsmodule und die elektronische verazbeitungseinrichtung in einem Kunststoff eingeschlossen sind.

16. System (S) zur Fernabfrage von Daten, die von Detektionsvorrichtungen (1) nach einem der vorstehenden Ansprüche, die in einer Anordnung von Lagerräumen (40, 400) eingebracht sind, geliefert werden, mit:
- im Bereich jedes Lagerraums (40, 400) angeordneten Einrichtungen (60) zur Übertragung der von jeder Detektionsvorrichtung (1) gelieferten Detektionsdaten über ein Kommunikationsnetz (63),
- einer Einrichtung (64) zum Sammeln der auf dem Kommunikationsnetz (63) übertragenen Daten und
- einer Einrichtung (66) zur Verarbeitung der gesammelten Daten im Bereich einer zentralen Verwaltungseinrichtung (69).

17. Fernabfragesystem (S) nach Anspruch 16, dadurch gekennzeichnet, daß das verwendete Kommunikationsnetz ein elektrisches Netz (63) umfaßt und daß die Daten mit Hilfe der Trägerstromtechnik übertragen werden.

18. Fernabfragesystem nach Anspruch 16, dadurch gekennzeichnet, daß das verwendete Kommunikationsnetz ein Telefonnetz einschließt.

19. Fernabfragesystem nach Anspruch 16, dadurch gekennzeichnet, daß das verwendete Kommunikationsnetz ein Funknetz einschließt.

20. Verwendung der Detektionsvorrichtungen und des Fernabfragesystems nach einem der vorstehenden Ansprüche zur Fernverwaltung von Minibars in einem Hotel.
